# EUROPÄISCHE PATENTANMELDUNG

(11) **EP 0 456 915 A1**
(43) Veröffentlichungstag der Anmeldung: **21.11.1991**
(21) Anmeldenummer: 90201250.9
(22) Anmeldetag: 17.05.1990
(51) Int. Cl.: A45D 26/00

(54) **Epilationsapparat**

(71) Anmelder: Philips Electronics N.V., 5621 BA Eindhoven (NL)
(72) Erfinder: Jordan, Hermann, NL-5656 AA Eindhoven (NL); Schmid, Günther, NL-5656 AA Eindhoven (NL)
(74) Vertreter: Gorter, Willem Karel

(57) **Zusammenfassung**

Epilationsapparat, wobei eine treibende (3) und eine getriebene Walze (4) mit Verzahnung (5, 6) versehen sind und ein Walzenpaar bilden, wobei die Walzen eine Drehbewegung ausführen, die im Bereich ihres umfangsseitigen Eingriffes in das Apparateinnere hinein gerichtet ist. Von jedem Walzenpaar ist die getriebene Walze (4) rundum verzahnt (5), aber die treibende Walze (3) ist nur über einem Teil des Umfangs mit Verzahnung (6) versehen, so dass die Walzen nur während eines Teiles einer Umdrehung der treibenden Walze miteinander im Eingriff sind.

## Beschreibung

Die Erfindung betrifft einen Epilationsapparat wobei eine treibende und eine getriebene Walze mit Verzahnung versehen sind und ein Walzenpaar bilden, wobei die Walzen eine Drehbewegung ausführen, die im Bereich ihres umfangsseitigen Eingriffes in das Apparateinnere hinein gerichtet ist.

Ein derartiger Epilationsapparat ist in der EP-PA 89201397.0 (PHO 89504) geoffenbart. Bei diesem bekannten Apparat besteht die Gefahr, das Haut zwischen das Walzenpaar gezogen wird, so dass meistens ein Hautschutz verwendet werden muss, z.B. in Form eines Gitters. Kurze Haare können dann aber nicht mehr gegriffen werden.

Die Erfindung hat sich zum Ziel gesetzt für diese Probleme eine Lösung zu schaffen. Erfindungsgemäss wird dies bei einem Epilationsapparat der eingangs angeführten Gattung dadurch erreicht, dass von jedem Walzenpaar die getriebene Walze rundum verzahnt ist, aber die treibende Walze nur über einem Teil des Umfangs mit Verzahnung versehen ist, so dass die Walzen nur während eines Teiles einer Umdrehung der treibenden Walze miteinander im Eingriff sind.

Weitere Merkmale der Erfindung sind in den Unteransprüche erwähnt worden.

Die Erfindung wird in folgenden anhand der Zeichnungen, in welchen Ausführungsbeispiele der Erfindung dargestellt sind, näher erläutert.

Fig. 1 zeigt in einem Längsschnitt einen Abschnitt eines Epilationsapparates.

Fig. 2 zeigt in vergrössertem Massstab einen Schnitt gemäss der Linie II-II in Fig. 1.

Figuren 3 und 4 zeigen in der Darstellungsweise von Fig. 2 Varianten des Walzenpaares.

Fig. 5 zeigt in ähnlicher Darstellungsweise wie Fig. 1 einen Epilationsapparat, wobei die getriebene Walze auf verschwenkbaren Armen gelagert ist.

Figuren 6 und 7 zeigen Schnitte gemäss der Linie VI-VI in Fig. 5.

In den Figuren 1 und 2 ist mit 1 das Gehäuse eines Epilationsapparates bezeichnet, das eine Gehäuseöffnung 2 aufweist, in deren Bereich eine treibende Walze 3 und eine getriebene Walze 4 angeordnet sind. Die treibende Walze 3 ist nur über einen Teil des Umfangs mit einer Verzahnung 5 versehen, während die getriebene Walze rundum verzahnt ist mit einer Verzahnung 6. Die treibende Walze 3 ist über ein mehrstufiges Zahnradgetriebe 7 von einem Motor 8 antreibbar und die getriebene Walze 4 wird über die Verzahnungen 5 und 6 von der treibenden Walze 3 angetrieben. Die Walzen 3 und 4 führen dabei eine Drehbewegung aus, die im Bereich 9 ihres umfangsseitigen Eingriffes in das Apparateinnere hinein gerichtet ist, siehe Pfeil P. Auf diese Weise ist das Walzenpaar 3, 4 in der Lage ein im Bereich 9 hineinragendes Haar zu ergreifen und auszuziehen. Das entfernte Haar wird dann von den Walzen in den anschliessenden Aufnahmeraum 10 weitertransportiert.

Die Verzahnung 5 der treibenden Walze 3 besteht nur aus einem Zahn, so dass die Walzen 3, 4 nur während eines Teiles einer Umdrehung der treibenden Walze 3 miteinander in Eingriff sind. Wenn die Verzahnungen 5 und 6 ausser Eingriff sind bleibt die getriebene Walze 4 stehen, z.B. durch die Reibung in den Lagern 11, 12 der Achse 13 dieser Walze oder durch Berührung der Walze 4 mit der Haut. Dadurch verringern sich erheblich die Chancen dass die Haut zwischen die Walzen 3, 4 gerät und verletzt wird.

Auch der Energiebedarf des Apparates wird dadurch niedriger was insbesondere wenn das Apparat mit einer Batterie als Stromquelle versehen ist, von Bedeutung ist.

Ist ein haar von den Verzahnungen 5, 6 ergriffen worden, so wird auch die naheliegende Haut einigermassen in die Richtung P mitgezogen. Weil die treibende Walze 3 nur einen Zahn 5 besitzt besteht nicht die Gefahr dass diese Hautpartie durch einen folgenden Zahn der Walze 3 und die Verzahnung 6 der Walze 4 gegriffen wird. Auch hierdurch ist also die Gefahr der Hautverletzung weitgehend beseitigt.

Es ist auch möglich, dass die treibende Walze 3 mehrere Zähne 14 aufweist (Fig. 3), die z.B. regelmässig über dem Umfang dieser Walze verteilt sein können.

Die treibende Walze 3 kan mehrere Zähne 15 aufweisen, die in einer Gruppe am Umfang der Walze angeordnet sind oder die in Gruppen über den Umfang der Walze 3 verteilt sind (Fig. 4).

Die Zähne können geradlinig oder Schraubenlinienartig in axialer Richtung der Walzen 3, 4 verlaufen und im Querschnitt ein evolventes oder anderes Profil haben.

In der Ausführungsform nach den Figuren 5-7 ist die getriebene Walze 4 auf verschwenkbaren Armen 16, gelagert. Mit diesen verschwenkbaren Armen wirkt je eine Blattfeder 17 zusammen, unter deren Wirkung die getriebene Walze 4 in Richtung der treibenden Walze 3 angedrückt wird. Auf diese Weise wird ein einwandfreies umfangsseitiges Zusammenwirken der Walzen 3 und 4 erreicht, wodurch die zu entfernenden Haare sicher von den Walzen erfasst und zwischen diesen eingeklemmt und entfernt werden.

Sind die Verzahnungen 5, 6 ausser Eingriff dann ist der Achsabstand A (Fig. 6) zwischen den Walzen 3 und 4 minimal, so dass der Raum zwischen den Walzen im Bereich 9 (wie in Fig. 2 angedeutet) minimal ist. Die Gefahr, dass die Haut 18 zwischen die Walzen gerät und geklemmt wird ist deshalb gering. Ein Haar 19 kann sehr nahe an der haut gefasst werden, so dass auch kurze Haare ausgezogen werden können.

Bei dieser Ausführungsform nimmt der Achsabstand zu wenn die Verzahnungen 5 und 6 miteinander im Eingriff sind.

Gelangt das Haar 19 zwischen die Walzen 3 und 4 (Fig. 7), dann erweitert sich also der Achsabstand auf B, wodurch eine vergrösserte Klemmkraft auf das Haar ausgeübt wird.

## Patentansprüche

1. Epilationsapparat, wobei eine treibende und eine getriebene Walze mit Verzahnung versehen sind und ein Walzenpaar bilden, wobei die Walzen eine Drehbewegung ausführen, die im Bereich ihres umfangsseitigen Eingriffes in das Apparateinnere hinein gerichtet ist, dadurch gekennzeichnet, dass von jedem Walzenpaar die getriebene Walze rundum verzahnt ist, aber die treibende Walze nur über einem Teil des Umfangs mit Verzahnung versehen ist, so dass die Walzen nur während eines Teiles einer Umdrehung der treibenden Walze miteinander im Eingriff sind.

2. Epilationsapparat nach Anspruch 1, dadurch gekennzeichnet, dass die treibende Walze nur einen Zahn aufweist.

3. Epilationsapparat nach Anspruch 1, dadurch gekennzeichnet, dass die treibende Walze mehrere Zähne aufweist.

4. Epilationsapparat nach Anspruch 1, dadurch gekennzeichnet, dass die treibende Walze mehrere Zähne aufweist, die in einer Gruppe am Umfang der Walze angeordnet sind.

5. Epilationsapparat nach einem der vorhergehenden Ansprüche, dadurch gekennzeichnet, dass mindestens eine Epilationswalze verstellbar gelagert ist, und unter Federwirkung in Richtung der benachbarten Epilationswalze angedrückt wird.
